# EUROPÄISCHE PATENTSCHRIFT

(11) **EP 0 254 770 B1**
(45) Veröffentlichungstag und Bekanntmachung des Hinweises auf die Patenterteilung: **01.09.1993**
(21) Anmeldenummer: 86115324.5
(22) Anmeldetag: 05.11.1986
(51) Int. Cl.: H01R 13/15

(54) **Elektrische Kontaktvorrichtung**
Electrical contact device
Dispositif de contact électrique

(30) Priorität: 31.07.1986 DE 3625864
(43) Veröffentlichungstag der Anmeldung: 03.02.1988
(73) Patentinhaber: Multi-Contact AG Basel, CH-4123 Allschwill (CH)
(72) Erfinder: Neidecker, Rudolf, Dipl.-Ing., CH-4123 Allschwill (CH); Kunz, Jacques, CH-4124 Schönenbuch (CH); Riedl, Felix, Dipl.-Ing., D-8260 Mühldorf (DE)
(74) Vertreter: Lauer, Joachim, Dr.

(56) Entgegenhaltungen:
- DE-A- 3 048 054
- DE-A- 3 116 002

## Beschreibung

Die Erfindung betrifft eine elektrische Kontaktvorrichtung zur Bildung einer Leitverbindung zwischen Anschlusskörpers über eine Mehrzahl von Kontaktkörpern gemäss den Oberbegriffen der Ansprüche 1, 3, 7, 16, 20 bzw. 24.

Kontaktvorrichtungen der gattungsgemässen Art sind z.B. aus der DE-A1 3048054 bzw. der DE-A1 3116002 bekannt.

Sie stellen eine leicht lösbare elektrische Verbindung bzw. eine Brücke zwischen elektrisch leitenden Anschlusskörpern her. Die Kontaktvorrichtungen werden insbesondere in elektrischen Steckverbindungen als federndes Zwischenglied eingesetzt. Bei einer Stecker-Buchsenverbindung kann die Kontaktvorrichtung entweder in der Buchse oder auf dem Stecker befestigt sein. Eine weitere Anwendung ist die elektrische Kontaktierung von Stromschienen. An den sich überlappenden Verbindungsstellen von Stromschienen werden die Kontaktvorrichtungen zwischen den gegeneinander angepressten Schienenabschnitten angeordnet. Ferner können die Kontaktvorrichtungen bei Schaltvorrichtungen als Gleitkontakte Verwendung finden, wobei sie entweder an den festen oder an den beweglichen Kontaktgrundkörpern der Schaltvorrichtung befestigt sind.

Diese Kontaktvorrichtungen sollen einerseits einen sicheren mechanischen Kontakt zwischen den Anschlusskörpern gewährleisten, und zwar auch nach langer Gebrauchsdauer und gegebenenfalls nach einer grossen Zahl von Steckoperationen, sowie andererseits einen möglichst geringen elektrischen Uebergangswiderstand zwischen den zu verbindenden Anschlusskörpern aufweisen. Beide Bedingungen werden bei lösbaren Kontakten durch geeignete Wahl des Werkstoffes für die Leiterteile sowie durch geeignete Bemessung des Kontaktdruckes beeinflusst.

Für derzeit verfügbare Werkstoffe schliessen gute elektrische Leitfähigkeit und gute federmechanische Eigenschaften einander weitgehend aus. Sollen beide Eigenschaften optimal realisiert werden, so ist das dadurch erreichbar, dass Leitereigenschaften und Federeigenschaften durch getrennte Bauteile aus unterschiedlichen Werkstoffen gewährleistet werden. So sind aus der DE-AS 30 14 118 und der DE-A1-30 48 054 Kontaktvorrichtungen bekannt, welche plattenförmige Leiterkörper sowie mit den Leiterkörpern verbundene Federelemente aufweisen. Durch die funktionelle Trennung der elektrischen Leiterkörper von den Federelementen lassen sich beide Bauteile aus am besten geeigneten Materialien herstellen.

Wie bereits erwähnt, sollen derartige Kontaktvorrichtungen neben einem möglichst geringen elektrischen Uebergangswiderstand zwischen den Anschlusskörpern einen sicheren mechanischen Kontakt zwischen den Anschlussskörpern gewährleisten. Bei dem genannten Stand der Technik wurde zwar das erste Teilproblem, d.h. die Reduzierung des Uebergangswiderstandes, in Angriff genommen. Dagegen wurde dem zweiten Teilproblem, nämlich dem sicheren mechanischen Kontakt bzw. dem durch die Feder aufzubringenden Kontaktdruck, nur ungenügend Beachtung geschenkt.

Es ist die Aufgabe der vorliegenden Erfindung, elektrische Kontaktvorrichtungen der genannten Art dahingehend zu verbessern, dass durch geeignete Ausbildung des Federelementes bzw. der Verbindung zwischen Federelement und Kontaktkörper ein wesentlich verbesserter Kontaktdruck zwischen den Kontakt- und Anschlusskörpern gewährleistet werden kann, der auch unter wechselnden Bedingungen oder bei grösseren Masstoleranzen für die beteiligten Kontaktkörper beibehalten wird. Ausserdem soll insbesondere auch der Fertigungsaufwand der Kontaktvorrichtung verringert werden.

Diese Aufgabe wird erfindungsgemäss durch die in den Patentansprüchen 1 bzw. 3 bzw. 7 bzw. 16 bzw. 20 bzw. 24 definierten Merkmale gelöst.

Der entscheidende Vorteil dieser Massnahmen liegt in der optimalen Ausnutzung der guten Federeigenschaften des verwendeten Federwerkstoffes und der dadurch ermöglichten wesentlich grösseren Toleranzbereiche für die Kontaktkörper und der trotz der vergrösserten Masstoleranzen überraschend hohen Sicherheit und Zuverlässigkeit sowie Gleichmässigkeit des gewünschten Kontaktdruckes. Der Fertigungsaufwand für die beschriebenen Ausbildungen ist, verglichen mit den bekannten Ausführungen, relativ gering. Die vorgeschlagenen Ausbildungen erfordern wenige einfache und gut zu beherrschende Fertigungsschritte.

Im folgenden werden Einzelheiten anhand bevorzugter Ausführungsbeispiele mit Hilfe der Zeichnungen näher beschrieben.

Es zeigt:
- Fig. 1: ein erstes Ausführungsbeispiel, nämlich:
- Fig. 1A: einen Teilschnitt durch eine Kontaktvorrichtung,
- Fig. 1B: eine perspektivische Ansicht eines Teils eines Federbandes mit einem einzigen eingesetzten Kontaktkörper,
- Fig. 1C: eine ausschnittweise Ansicht eines Federbandes von oben, and
- Fig. 1D: eine Detailansicht einee Kontaktkörpers während des Einsetzens in das Federband:
- Fig. 2: ein zweites Ausführungsbeispiel, nämlich:
- Figs. 2A: einen Teilquerschnitt durch zwei Kontaktkörper und eine Kontakvorrichtung in entspanntem Zustand, und
- Fig. 2B: einen Teilquerschnitt durch zwei Kontaktkörper und eine Kontaktvorrichtung in belastetem Zustand, d.h. nach dem Anlegen des Kontaktdruckes;
- Fig. 3: eine schematische Ansicht von verschiedenen Kontaktkörper, nämlich:
- Fig. 3A: einen Kontaktkörper, der dazu bestimmt ist, auf zwei Federdräht montiert zu werden,
- Fig. 3B: einen Kontaktkörper, der dazu bestimmt ist, auf ein zentrales Federband montiert zu werden,
- Fig. 3C: eine andere Ausführung eines zur Montage auf zwei Federdrähten bestimmten Kontaktkörpers, und
- Fig. 3D: einen Kontaktkörper, der dazu bestimmt ist, auf zwei Federbänder montiert zu werden;
- Fig. 4: eine auf gewelltem Federband bzw. gewellten Federdrähten angeordnete Kontaktkörperreihe;
- Fig. 5: ein drittes Ausführungsbeispiel, nämlich:
- Fig. 5A: einen Teilschnitt durch eine Kontaktvorrichtung,
- Fig. 5B: eine perspektivische Ansicht eines Teils eines Federbandes mit zwei darauf montierten Kontaktkörpern,
- Fig. 5C: eine ausschnittweise Ansicht eines Federbandes von oben,
- Fig. 5D: Detailansicht eines Kontaktkörpers während der Montage auf das Federband,
- Fig. 5E: eine Detailansicht eines Kontaktkörpers in montiertem Zustand, und
- Fig. 5F: eine Detailansicht eines weiteren Kontaktkörpers in montiertem Zustand;
- Fig. 6: ein viertes Ausführungsbeispiel, nämlich:
- Fig. 6A: einen Teilschnitt durch eine Kontaktvorrichtung,
- Fig. 6B: eine perspektivische Ansicht eines Teils zweier miteinander verbundener Federbänder mit einem darauf montierten Kontaktkörper,
- Fig. 6C: eine ausschnittweise Ansicht eines Federbandes von oben.
- Fig. 6D: eine Darstellung der Montage eines Kontaktkörpers auf zwei Federbänder, und
- Fig. 6E: eine perspektivische Ansicht eines Teils von drei miteinander verbundenen Federbändern mit zwei darauf montierten Kontaktkörpern;
- Fig. 7: einen Kontaktkörper mit einer als Sandwich zwischen zwei äusseren Kontaktplatten eingeklemmten Kontaktlamelle aus einem Material mit hoher elektrischer Leitfähigkeit;
- Fig. 8: einen mit Kontaktmaterial umwickelten Kontaktkörper;
- Fig. 9: einen Kontaktkörper mit eingesetzten Kontaktlamellen;
- Fig. 10A-10C: Ausführungsbeispiele von Kontaktkörpern mit federnden Kontaktlamellen an den Kantenabschnitten;
- Fig. 11: einen Kontaktkörper mit geschlitzter Kontaktlamelle;
- Fig. 12: einen Querschnitt durch den in Fig. 11 dargestellten Kontaktkörper;
- Fig. 13: einen Teil-Querschnitt einer Kontaktvorrichtung mit koaxial-zylindrischen Anschlusskörpern und zwischen diesen eingesetzten Kontaktkörpern, gemäss Schnittebene XIII-XIII in Fig. 14,
- Fig. 14: einen Teil-Axialschnitt der Kontaktvorrichtung nach Fig. 13, gemäss Schnittebene XIV-XIV in Fig. 13
- Fig. 15: eine in grösserem Massstab gehaltene Axialansicht eines Federelementes aus der Kontaktvorrichtung nach Fig. 13;
- Fig. 16: einen Längsschnitt eines Satzes von zusammengehörigen Kontaktkörpern mit Federelement und Führungsvorrichtung einer weiteren Kontaktvorrichtung in vergrösserndem Massstab, gemäss Schnittebene XVI-XVI in Fig. 17
- Fig. 17: einen Querschnitt der Kontaktkörperanordung nach Fig. 16, gemäss Schnittebene XVII-XVII in Fig. 16 und
- Fig. 18: eine Darstellung entsprechend Fig. 17 für eine abgewandelte Kontaktkörperausführung.

Die in den Figuren 1A bis 1D dargestellte elektrische Kontaktvorrichtung 1 besteht aus einem Federband 2, in das jalousieartig angeordnete Kontaktkörper 3 eingesetzt sind. Zu diesem Zweck ist das Federband 2 mit Aufnahmeschlitzen 4 versehen. Wie insbesondere aus den Figuren 1A und 1D hervorgeht, sind die Kontaktkörper 3 von beiden Seiten her mit geneigt angebrachten Rastnuten 5 versehen. Diese Nuten entsprechen der Dicke des Federbands 2, so dass sich die Kontaktkörpern 3 rastend eindrücken lassen (vgl. Fig. 1D).

Die Rastnuten 5 sind um einen Winkel α gegenüber Ebene der Kontaktkörper 3 geneigt angebracht, um den gewünschten Neigungswinkel derselben gegenüber der Ebene 7 des Federbandes 2 zu realisieren. Der Betrag, um den die Kontaktkörper 3 gegenüber der Federbandebene 7 geneigt sind, kann in der Praxis zwischen einigen Winkelgraden und ca. 45° liegen. Als besonders vorteilhaft hat sich eine Neigung um ca. 40° erweisen.

Das Federband 2 kann aus Federstahl oder Federbronze, z.B. aus Cu/Be-Bronze bestehen. Als Kontaktmaterial wird vorzugsweise ein elektrisch gut leitender Werkstoff verwendet. Es ist zu beachten, dass die Höhe der Kontaktkörper 3 unabhängig ist vom gegenseitigen Abstand derselben längs des Federbandes 2. Dies bedeutet, dass es möglich ist, durch entsprechende Wahl der Kontakthöhe auch grössere Toleranzen zwischen zwei miteinander elektrisch zu verbindenden Anschlusskörpern zu überbrücken, ohne dass die Anzahl der Kontaktkörper, bezogen auf die Länge des Federbandes, vermindert werden müsste. Die gewünschte hohe Strombelastbarkeit bleibt also voll gewährleistet.

Das Federband 2 kann aus zwei Teilbändern 2a, 2b zusammengesetzt sein, die miteinander verbunden sind. Dies hat den Vorteil, dass bei der Montage der Kontaktkörper 3 die Ränder 6 der Schlitze 4 nicht (wie in Fig. 1D dargestellt) weggebogen werden müssen. Vielmehr können in diesem Fall die Teilbänder 2a, 2b seitlich in die Rastnuten 5 hineingeschoben und gegebenenfalls anschliessend miteinander verbunden werden.

Anhand der Figuren 2A und 2B sei die Wirkungsweise der Kontaktvorrichtung erläutert, die sich in entscheidendem Masse von bisher bekannten Vorrichtungen dieser Art unterscheidet. In entspanntem Zustand nach Figur 2A ist das Federband 16 eben. Die Kontaktkörper 8 bis 11 sind im Abstand a unter Winkel α relativ zur Federbandebene auf dem Federband 16 aufgereiht. Vorzugsweise beträgt der Winkel α 40°. Wird nun unter dem Einfluss eines Kontaktdruckes, der zwischen einem ersten Anschlusskörper 200 und einem zweiten Anschlusskörper 210 auf die elektrische Kontaktvorrichtung ausgeübt wird, der Spalt D auf das Mass D1 (Fig. 2B) verengt, nehmen zwangsläufig die Kontaktkörper 8 bis 11 eine stärker geneigte Stellung ein. Das bedeutet, dass sich der Winkel α verkleinert. Infolge des praktisch formschlüssigen Kontaktes zwischen den Kontaktkörpern 8 bis 11 und dem Federband 16 nimmt letzteres eine gewellte Form ein, wie dies für das gewählte Beispiel in Figur 2B gezeigt ist.

Durch diese Massnahme wird eine zusätzliche Nachgiebigkeit des Federsystems erreicht, was sich in längeren nutzbaren Federwegen und damit in gleichmässiger verteilten und gegen Masstoleranzen unempfindlicheren Rückstellkräften äussert. Ferner lässt die beschriebene Vorrichtung auch grössere Verstellwinkel der Kontaktkörper einwandfrei und unter weitgehend konstantem Federdruck der Kontaktkörper gegenüber den Anschlusskörpern 100 und 210 zu.

Ferner zeigt Fig.2B im Bereich der beiden äusseren linken Kontaktkörper einen besonders vorteilhaften, weil einfachen und zuverlässigen Abstandhalter 16a in Gestalt eines über das Federband 16 gezogenen Schlauchabschnittes. Dieser besteht vorzugsweise aus weichelastischem oder weichplastischem Material und ist daher an seinen Stirnflächen bezüglich der veränderlichen Schrägstellung des benachbarten Kontaktkörpers anpassungfähig. Dadurch ergibt sich auch eine gegebenenfalls erwünschte, durch geeignete Bemessung und Materialwahl beeinflussbare Erhöhung des Kontaktdruckes. Solche Abstandhalter kommen insbesondere mit Vorteil auch für Ausführungen mit Federdrähten in Betracht (siehe Fig. 3A).

Zweckmässig werden nachgiebige, in Axialrichtung wenigstens teilweise elastisch verformbare Abstandhalter unter einer gewissen axialen Zusammenpressung zwischen die Kontaktkörper eingesetzt. Dies lässt sich bei der Montage mit abwechselnder Aufreihung von Kontaktkörpern und Abstandhaltern auf das Federband bzw. den Federdraht bequem durch Zusammendrücken der Aufreihung mit anschliessender Endarretierung oder Zusammenschliessen der Band- bzw. Drahtenden erreichen. Die axiale Vorspannung der Abstandhalter ergibt eine spielfreie, jedoch im Betriebszustand nachgiebige und anpassungsfähige Lagesicherung der Kontaktkörper. Diese begünstigt weiterhin eine Formgebung der plattenartigen Kontaktkörper mit einfachen, in Richtung quer zur Plattenebene verlaufenden, prismatischen oder zylindrischen Ausnehmungen für den Durchtritt des Federbandes bzw. Federdrahtes. Dies hat erhebliche fertigungstechnische Vorteile, ohne die spielfreie oder spielarme Lagesicherung der Kontaktkörper zu beeinträchtigen.

Eine Abwandlung dieser Ausführungsform ist im rechten Teil von Fig. 2B angedeutet. Danach wird eine nachgiebige Lagesicherung der Kontaktkörper mittels eines das Federband bzw. den Federdraht umgebenden und sich durchgehend über eine Mehrzahl von Kontaktkörpern erstreckenden, radial elastisch und/oder plastisch zusammendrückbaren Schlauches 16b erreicht. Bei passender Bemessung der Ausnehmungen der Kontaktkörper lässt sich einerseits das Einführen des Federelements mit Schlauch in die Ausnehmungen bei der Montage noch bequem ausführen. Andererseits bewirkt die radiale Zusammendrückung der innerhalb der Kontaktkörperausnehmungen befindlichen Schlauchabschnitte eine sichere, kraftschlüssige bzw. wegen der Verdrängung von Schlauchmaterial in die benachbarten Bereiche ausserhalb der Ausnehmungen sogar formschlüssige, jedoch gleichwohl nachgiebige Lagesicherung der Kontaktkörper. Gegebenenfalls können zusätzlich zwischen den Kontaktkörpern Schlauchabschnitte als Abstandhalter eingefügt werden.

Im übrigen versteht es sich, dass das Schlauchprofil für die vorliegenden Anwendungen nicht notwendigerweise umfangsseitig geschlossen sein muss. Vielmehr kommen grundsätzlich alle geeigneten Hohlprofile in Betracht, z.B. auch U-Profile. Ebenso versteht es sich, dass eine solche Abstandhalterung - wie in Fig. 2B nicht besonders dargestellt - im allgemeinen über eine grössere Anzahl bzw. über eine ganze Reihe von Kontaktkörpern zu erstrecken ist.

In den Figuren 3A bis 3D sind Ausführungsbeispiel für geeignete Kontaktkörperformen dargestellt. Der Kontaktkörper 8 gemäss Figur 3A weist zwei gegenüber der Kontaktebene 17 (vgl. Fig. 2A) geneigt angebrachte Bohrungen 12 auf, die zur Durchführung von Federdrähten dienen.

Figur 3B zeigt das Beispiel eines zentralen, gegenüber der Kontaktebene 17 (vgl. Fig. 2A) geneigt angebrachten Schlitzes 13 zur Aufnahme eines Federbandes.

Die Figuren 3C und 3D zeigen Kontaktkörpern 10, 11, die seitliche Ausnehmungen 14, 15 zum Einschieben von Federdrähten (Fig. 3C) bzw. Federbändern (Fig. 3D) aufweisen. Diese Ausnehmungen 14, 15 können nach dem Einführen der Federelemente leicht durch Stauchen oder Quetschen verschlossen werden.

In Figur 4 is ein Beispiel mit einem mehrfach gewellten Federband oder Federdraht 16 dargestellt. Derartige Ausführungsbeispiele tragen zu einer weiteren Verlängerung des Federbereiches bei. Ein weiterer Vorteil besteht darin, dass der Durchlass 41 für den Federdraht oder das Federband 16 senkrecht (d.h. α = 90°) zur Ebene 17 der Kontaktkörper 8 bis 11 angebracht werden kann. Trotzdem ergibt sich die gewünschte formschlüssige Verbindung zwischen dem Federelement und den Kontaktkörpern, so dass die zuvor beschriebene Drehbewegung der Kontaktkörper einwandfrei in eine geeignete elastische Verformung des Federelementes umgesetzt wird.

In den Figuren 5A bis 5F ist eine elektrische Kontaktvorrichtung dargestellt, deren Kontakrkörper durch Taschen 21 aus einem Material mit hoher elektrischer Leitfähigkeit, wie beispielsweise Kupfer, gebildet sind, die jeweils auf einem Steg 20 des Federbandes 18 angeordnet sind und dieses vollständig umfassen (vgl. Fig. 5A; 5E). Aus dem Federband 18 sind Aussparungen 19 herausgestanzt, wodurch Stege 20 entstehen (vgl. Fig. 5C). Diese sind gegenüber der Federbandebene 31 um einen Winkel verdreht (vgl. Fig. 5A). Dadurch wird erreicht, dass die Stege 20 gegenüber den Rändern 18a des Federbandes 18 torsionsartig federn können. Die Montage der taschenförmigen Kontaktkörpern ist denkbar einfach: Sie werden über die zugeordneten Stege 20 geschoben und ihre Endbereiche 21a anschliessend form- oder stoffschlüssig, z.B. mit Hilfe von Punktschweissungen 22, verbunden (vgl. Fig. 5D; 5E). Gemäss einer in Figur 5F dargestellten Variante kann das Befestigungs- problem auch so gelöst werden, dass man die genannten End- bereiche 21a krallenförmig ausbildet und miteinander in Eingriff bringt. In diesem Fall kann unter Umständen auf das Anbringen von stoffschlüssigen Leitverbindungen verzichtet werden. In Figur 5B ist im übrigen ein Abschnitt der elektrischen Kontaktvorrichtung mit zwei montierten Taschen 21 perspektivisch dargestellt.

In den Figuren 6A bis 6E ist eine elektrische Kontaktvorrichtung dargestellt, deren Kontaktkörper durch Wickel 29 aus einem Material mit hoher elektrischer Leitfähigkeit (das widerum Kupfer sein kann) gebildet sind, die jeweils auf zwei miteinander verbunden oder gegebenenfalls auch nur in gegenseitiger Berührung gehaltenen Zungen 25, 27 angeordnet sind, die verschiedenen Federbändern 24 angehören und von entgegengesetzten Seiten in den Wickel 29 hineingeschoben sind (vgl. Fig. 6B). Demnach werden jeweils zwei Zungen 25, 27 von einem Wickel 29 vollständig umfasst (vgl. Fig. 6B). Die elektrische Kontaktvorrichtung besitzt überdies mindestens zwei nebeneinanderliegende Federbänder 24. Aus jedem Federband 24 sind Aussparungen 26, 28 herausgestanzt, wodurch Zungen 25, 27 entstehen, die mit einem Verbindungsstreifen 24a einstückig verbunden sind (vgl. Fig. 6C). Die Zungen 25, 27 sind gegenüber der Federbandebene 31 um einen Winkel verdreht (vgl. Fig. 6A). Dadurch wird wiederum erreicht, dass die Zungen 25, 27 gegenüber dem mit ihnen verbundenen Verbindungsstreifen 24a torsionsartig federn können. Dabei können die Torsionsachse und die Symmetrieachse jeder Zunge 25 zusammenfallen oder die erstere in bezug auf die letztere exzentrisch sein (vgl. strichpunktiert dargestellte Zunge 27 in Fig. 6C). Die Montage der wickelförmigen Kontaktkörper erfolgt durch Einschieben der zugeordneten Zungen 25, 27 (vgl. Fig. 6D). Die einzelnen Zungenpaare 25, 27 werden anschliessend z.B., mit Hilfe von Punktschweissungen 30 mitein- ander verbunden. Die solcherart durchgeführte Montage besticht durch ihre Einfachheit. die wickelförmigen Kontakt- körper können in mehreren Reihen angeordnet sein (vgl. Fig. 6E).

Es ist offensichtlich, dass die im Ausführungsbeispiel nach Figuren 5A bis 5F verwendeten Kontaktkörper gegebenenfalls auch wickelförmig und die Ausführungsbeispiel nach Figuren 6A bis 6E benützten gegebenenfalls auch taschenförmig sein können. Ferner können die Stege 20 bzw. die miteinander verbundenen Zungenpaare 25, 27 auch in mehr als zwei Reihen angeordnet sein.

Zur Gewährleistung einer einwandfreien Kontaktgabe unter verbesserten Anpressverhältnissen werden im folgenden in Weiterbildung des erfinderischen Prinzips Ausführungsbeispiele von Kontaktkörpern beschrieben, welche sich zur Verwendung mit zuvor beschriebenen Ausführungen besonders gut eignen.

Es ist bekannt, dass insbesondere die Längskanten der Kontaktkörper 3, 8 bis 11 als Kontaktbrücke zu den Anschlusskörpern 200, 210 dienen. Diese Teile der Kontaktkörper werden in Abhängigkeit von der jeweiligen Strombelastung zwischen den Anschlusskörpern besonders stark beansprucht.

Gemäss Figur 7 besteht der Kontaktkörper aus einem ersten und einem zweiten äusseren Kontaktteil 32 sowie einer dazwischen eingeklemmten Kontaktlamelle 42 aus einem Material mit hoher elektrischer Leitfähigkeit, deren Enden 43 über die Kontaktteile 32 hinausragen. Die äusseren Kontaktteile 32 können aus Metall, Kunstoff oder einem anderen die erforderlichen mechanischen Eigenschaften besitzenden Werkstoff bestehen. Die dazwischen liegende Kontaktlamelle 42 muss vor allem über gute elektrische Eigenschaften verfügen; die mechanische Eigenschaften dieser Lamelle 42, wie genügende Festigkeit, spielen dagegen eine eher untergeordnete Rolle. Als Material für die Lamelle 42 kann beispielsweise ein Kupfergeflecht verwendet werden.

Gemäss Figur 8 ist der Kontaktkörper aus Metall oder Isoliermaterial gefertigt und mit einem Draht 41, der aus einem Material mit hoher elektrischer Leitfähigkeit besteht, oder mit einer Litze umwickelt.

Gemäss dem in Figure 9 dargestellten Ausführungsbeispiel sind nur die Kantenbereiche der Kontaktkörper mit einer eingesetzten Kontaktlamelle 33 aus einem Material mit hoher elektrischer Leitfähigkeit versehen. Zu diesem Zweck sind die Kantenbereiche mit Nuten versehen.

Die Figuren 10A bis 10C zeigen weitere Ausführungsbeispiele von Kontaktkörpern. Diese verfügen über federnde Kontaktlamellen mit hoher elektrischer Leitfähigkeit. Die Kontaktlamelle 34 nach Figur 10A hat einen U-förmigen Querschnitt und ist über ein Ende des Kontaktkörpers gestülpt. Gemäss Figur 10B ist die Kontaktlamelle 35 mit einem Ende in einer Nut 37 am Kontaktkörper eingesetzt. Schliesslich kann die Kontaktlamelle 36 nach Figur 10C aus Phosphorbronze-Draht bestehen und ähnlich wie die Kontaktlamelle 34 gemäss Figur 10A über ein Ende des Kontaktkörpers gestülpt sein. Die in den Figuren 10A und 10B dargestellten Kontaktlamellen 34, 35 weisen überdies Schlitze 39 auf, wodurch mehrere nebeneinander angeordnete, voneinander unabhängig federnde Kontaktbereiche entstehen.

Das Ausführungsbeispiel nach Figur 11 sieht einen Kontaktkörper vor, der aus einer an den Kontaktflächen mit Schlitzen 39 versehenen Leiterplatte besteht. Gemäss Figur 12 können die Kontaktkanten 40 zusätzlich leicht abgewinkelt sein.

Die im Zusammenhang mit den Figuren 7 bis 11 beschriebenen Ausführungsbeispiele der Kontaktkörper eignen sich insbesondere für hohe Strombelastung der Kontaktvorrichtung beim Einsatz mit Anschlusskörpern, die in bezug auf ihre gegenseitige Lage und/oder infolge Bearbeitungstoleranzen ihrer Oberflächen nicht Gewähr dafür bieten, dass ein im wesentlichen starrer Kontaktkörper entlang seiner gesamten Kontaktkanten an den Oberflächen der Anschlusskörper anliegt.

Bei der Kontaktvorrichtung nach den Figuren 13 bis 15 sind jeweils zwei plattenartig-prismatische, formsteife Kontaktkörper 101 in Richtung parallel zur Achse von zylindrischen Anschlusskörpern 100a und 100b gesehen hintereinanderliegend angeordnet und durch eine stabförmige Torsionsfeder 104 miteinander verbunden. Letztere umfasst zwei mit Axialabstand angeordnete Vierkant-Profilabschnitte 104a und liegt in fluchtenden Kanälen 101a der beiden Kontaktkörper 101, die ein den Profilabschnitten 104a angepasstes Vierkantprofil aufweisen und damit eine formschlüssige Torsionsverbindung zwischen den hintereinanderliegenden Kontaktkörpern herstellen. Von den übrigen, zylindrischen Stababschnitten 104b der Torsionsfeder wirkt der mittlere, zwischen den beiden Vierkant-Profilabschnitten 104a liegende als elastisch tordierbares Federelement, während die beiden äusseren über die End-Stirnflächen der Kontaktkörper vorstehen und in radiale Schlitze 110a von beiderseitigen Ringelementen 110b und 110c einer dadurch gebildeten, käfigartigen Führungsvorrichtung 110 eingreifen. Auf diese Weise kann sich die Schwenkachse X-X der fluchtenden Kontaktkörper bei deren Schwenkbewegung gegeneinander radial zur Achse der zylindrischen Anschlusskörper 100a, 100b verlagern, ohne dass die Gefahr eines Verkantens durch tangentiale Schrägstellung bezüglich der Anschlusskörper besteht.

In entspanntem Zustand der Torsionsfeder sind die beiden Kontaktkörper zueinander rechtwinklig verschwenkt, während sie beim Einsetzen zwischen die Kontaktflächen der Anschlusskörper 100a und 100b unter elastischer Verformung der Torsionsfeder gemäss Pfeilen P1 und P2 in Figur 15 unter Vorspannung ihre Lage gemäss Figur 13 einnehmen. Dabei liegen die äusseren Längskanten der Kontaktkörper unter einer der Vorspannung entsprechenden Anpressung an den Kontaktflächen der Anschlusskörper. Die Ringelemente 110a und 110b der Führungsvorrichtung 110 besorgen ferner eine genaue axiale Arretierung der Führungskörper, so dass eine wiederholte Axialverschiebung der Anschlusskörper gegeneinander möglich ist. Die Anschlusskörper können daher insbesondere als Buchse und Stecker ausgebildet werden, wie in Figur 13 und 14 angedeutet. Im übrigen ist in Figur 13 der Uebersichtlichkeit halber nur ein Kontaktkörperpaar in dem Raum zwischen den beiden Anschlusskörpern dargestellt. Die ersichtlich vorgesehene, vollständige Besetzung der verfügbaren Kontaktflächen mit Kontaktkörperanordungen entsprechend der Anzahl der vorhandenen Paare von einander fluchtend gegenüberliegenden Schlitzen 110a ermöglicht Kontaktvorrichtungen einfacher Konstruktion für hohe Strombelastungen.

Bei der Kontaktvorrichtung nach Figuren 16 und 17 liegen jeweils zwei äussere Kontaktkörper 102 und ein mittlerer Kontaktkörper 103 - alle mit einem Profil ähnlich der Ausführung nach Figur 13 ausgebildet - mit ihren durchgehenden Vierkantprofil-Kanälen 102a und 103a fluchtend hintereinander. Eine sinngemäss wie bei der vorangehenden Ausführung wirkende Torsionsfeder 105 ist wiederum mit Profilabschnitten 105a und 105b versehen die dem Kanalprofil angepasst und den Kontaktkörpern 102 bzw. 103 zugeordnet sind. Zwischen den Profilabschnitten sind relativ torsionsweiche Federabschnitte 109 gebildet, deren Durchmesser geringer als der jeweils geringste Durchmesser der Profilabschnitte bemessen ist. Auf diese Weise können die Torsionsfedern aus hochfestem Material hergestellt werden, z.B. aus Federstahl, während eine Ausführung der Torsionsfedern gemäss dem vorangehenden Ausführungsbeispiel mit seinen im Durchmesser stärkeren Torsionsfedern die Anwendung von Materialien mit geringerem Elastizitätsmodul erlaubt, z.B. von geeigneten Kunststoffen, die eine besonders wirtschaftliche Bearbeitung zulassen.

Durch die mittelsymmetrische Zusammensetzung der drei Kontaktkörper ergibt sich eine unter Vorspannung in sich statisch im wesentlichen im Gleichgewicht befindliche Anordnung der Kontaktkörper. Gleichwohl sind an den Enden der Torsionsfeder Führungszapfen 105c vorgesehen, die in Schlitzen 111b gegenüberliegender Randabschnitte 111a einer käfigartigen Führungsvorrichtung eingreifen. In nicht näher eingreifen. In nicht näher dargestellter Weise ergibt sich dadurch auch hier die Möglichkeit, grössere Kontaktfelder herzustellen, z.B. auch ebene Kontaktfelder für Verbindungen an Starkstromschienen. Zur Erhöhung der Strombelastbarkeit sind im Beispiel wiederum an den äusseren Kanten der Kontaktkörper 102 und 103 elastisch nachgiebige Kontaktlamellen 112 eingesetzt.

Die Abwandlung nach Figur 18 zeigt bei einer Vorrichtung entsprechend Figur 17 die Möglichkeit eines zylinderischen Torsionsfederstabes 113 mit stark bemessenen und ausgeprägt radial vorstehenden Profilabschnitten 114 für die Torsionskupplung der Kontaktkörper. Eine solche Ausführung erlaubt besonders grosse Kraftübertragungsflächen zwischen Torsionsfeder und Kontaktkörpern. Sie kommt daher insbesondere auch für billige Torsionsfedern aus Kunststoff in Betracht.

## Patentansprüche

1. Elektrische Kontaktvorrichtung zur Bildung einer Leitverbindung zwischen Anschlusskörpern über eine Mehrzahl von Kontaktkörpern, mit mindestens einem für eine Mehrzahl von Kontaktkörpern gemeinsamen Federelement für die Anpressung der Kontaktkörper gegen die Anschlusskörper, wobei das Federelement als Federband (2) ausgebildet ist, das Oeffnungen (4) aufweist, in die die Kontaktkörper (3) jeweils einzeln eingeführt sind, und wobei die Kontaktkörper (3) in unbelastetem Zustand um einen Winkel von maximal 45° gegenüber der Ebene (7) des Federbandes (2) geneigt angeordnet sowie durch Befestigungsmittel (5, 6) am Federband (2) befestigt sind, dadurch gekennzeichnet, dass die Befestigungsmittel Einrastmittel sind, dass die Oeffnungen des Federbandes (2) als Schlitze (4) ausgebildet sind, die sich quer zur Längsrichtung des Federbandes (2) erstrecken, dass die Schlitze (4) eine oder mehrere Reihen bilden, die in Längsrichtung des Federbandes (2) verlaufen, dass die Einrastmittel (5, 6) an den Kontaktkörpern (3) ausgebildete, einander gegenüberliegende Rastnuten (5) umfassen, die in einer gemeinsamen Ebene angeordnet sind und mit den die Schlitze (4) umgebenden Randzonen (6) in Wirkverbindung stehen, und dass die Lage der Rastnuten (5) an den Kontaktkörpern (3) in Abhängigkeit vom gewünschten Winkel zwischen letzteren und der Ebene (7) des Federbandes (2) festgelegt ist.

2. Elektrische Kontaktvorrichtung nach Anspruch 1, dadurch gekennzeichnet, dass das Federband (2) aus mindestens zwei untereinander verbundenen Teilbändern (2a, 2b) zusammengesetzt ist.

3. Elektrische Kontaktvorrichtung zur Bildung einer Leitverbindung zwischen Anschlusskörpern über eine Mehrzahl von Kontaktkörpern, bei der mindestens ein für eine Mehrzahl von Kontaktkörpern gemeinsames Federelement für die Anpressung der Kontaktkörper gegen die Anschlusskörper vorgesehen ist, wobei jeder Kontaktkörper (8; 9; 10; 11) mindestens eine Ausnehmung (12; 13; 14; 15) aufweist, die ihn vollständig durchdringt und sich von einer seiner Seitenflächen (8a; 9a; 10a; 11a) zur andern (8b; 9b; 10b; 11b) erstreckt, dass das Federelement (16) durch die Ausnehmung (12; 13; 14; 15) hindurchgeführt ist und dass die Ebene (17) der Kontaktkörper (8; 9; 10; 11) mit der Ausnehmung (12; 13; 14; 15) einen festgelegten Winkel α einschliesst, dadurch gekennzeichnet, dass das mindestens eine Federelement als Federband (16) ausgebildet ist und die mindestens eine Ausnehmung die Form einer schlitzförmigen Oeffnung (13) aufweist, und dass die Breite der Oeffnung (13) der Dicke des Federbandes (16) entspricht.

4. Elektrische Kontaktvorrichtung nach Anspruch 3, dadurch gekennzeichnet, dass als Federelemente wenigstens annähernd parallel zueinander angeordnete Federbänder vorgesehen sind und dass jeder Kontaktkörper (11) in seinem Randbereich zwei einander gegenüberliegende, schlitzförmige Ausnehmungen (15) aufweist, deren Breite der Dicke der Federbänder (16) entspricht.

5. Elektrische Kontaktvorrichtung nach Anspruch 3 oder 4, dadurch gekennzeichnet, dass das bzw. jedes Federband (16) in entspanntem Zustand eben ist und dass der Winkel α maximal 45° beträgt.

6. Elektrische Kontaktvorrichtung nach Anspruch 3 oder 4, dadurch gekennzeichnet, dass das bzw. jedes Federband (16) in entspanntem Zustand einfach oder mehrfach gewellt ist und dass der Winkel α 90° beträgt (Fig. 4).

7. Elektrische Kontaktvorrichtung zur Bildung einer Leitverbindung zwischen Anschlusskörpern über eine Mehrzahl von Kontaktkörpern, bei der mindestens ein für eine Mehrzahl von Kontaktkörpern gemeinsames Federelement für die Anpressung der Kontaktkörper gegen die Anschlusskörper vorgesehen ist, dadurch gekennzeichnet, dass als Federelemente wenigstens annähernd parallel zueinander angeordnete Federdrähte (16) vorgesehen sind und dass jeder Kontaktkörper (10) in seinem Randbereich zwei einander gegenüberliegende Aussparungen (14) aufweist, deren Breite dem Durchmesser der Federdrähte (16) entspricht.

8. Elektrische Kontaktvorrichtung nach Anspruch 7, dadurch gekennzeichnet, dass jeder Kontaktkörper (8) in seinem Randbereich zwei einander gegenüberliegende schlitzförmige Aussparungen oder Bohrungen (12) zur Aufnahme der Federdrähte (16) aufweist.

9. Elektrische Kontaktvorrichtung nach Anspruch 7 oder 8, dadurch gekennzeichnet, dass die Federdrähte (16) in entspanntem Zustand geradlinig verlaufen und dass der Winkel α maximal 45° beträgt.

10. Elektrische Kontaktvorrichtung nach Anspruch 7 oder 8, dadurch gekennzeichnet, dass die Federdrähte (16) in entspanntem Zustand einfach oder mehrfach gewellt sind und dass der Winkel α 90° beträgt (Fig. 4).

11. Elektrische Kontaktvorrichtung nach einem der Ansprüche 3 bis 10, dadurch gekennzeichnet, dass die Kontaktkörper (8; 9; 10; 11) in mehreren nebeneinanderliegenden Reihen angeordnet sind und dass die zugehörigen Federelemente (16) untereinander verbunden sind.

12. Elektrische Kontaktvorrichtung nach einem der vorangehenden Ansprüche, dadurch gekennzeichnet, dass die Kontaktflächen der Kontaktkörper durch Kontaklamellen (33; 34; 35; 36) aus einem Material mit hoher elektrischer Leitfähigkeit gebildet sind, die im Randbereich des Kontaktkörpers ein- bzw. angesetzt sind (Fig.7, 9, 10A-10C).

13. Elektrische Kontaktvorrichtung nach Anspruch 12, dadurch gekennzeichnet, dass die mit den Anschlusskörpern in Verbindung tretenden Kantenbereiche (34; 35; 40) der Kontaktlamellen mit Schlitzen (39) versehen sind (Fig.10A, 10B, 11).

14. Elektrische Kontaktvorrichtung nach Anspruch 13, dadurch gekennzeichnet, dass die geschlitzten Kantenbereiche (34; 35; 40) federnd ausgebildet sind (Fig. 10A; 10B; 11; 12).

15. Elektrische Kontaktvorrichtung nach einem der vorangehenden Ansprüche, dadurch gekennzeichnet, dass die Kontaktkörper zur Bildung von Kontaktflächen (38) mit draht- oder strangförmigem Material (41) hoher elektrischer Leitfähigkeit umwickelt sind.

16. Elektrische Kontaktvorrichtung zur Bildung einer Leitverbindung zwischen Anschlusskörpern über eine Mehrzahl von Kontaktkörpern, mit mindestens einem für eine Mehrzahl von Kontaktkörpern gemeinsamen Federelement für die Anpressung der Kontaktkörper gegen die Anschlusskörper, wobei das Federelement durch Ausnehmungen gebildete, einstückig angeformte und zur Lagerung der Kontaktkörper bestimmte Trägerorgane aufweist, dadurch gekennzeichnet, dass die Kontaktkörper (21; 29) die zugeordneten Trägerorgane (20; 25; 27) vollständig umfassen und in unbelastetem Zustand gegenüber der Federelementebene (31) unter einem Winkel von maximal etwa 45° geneigt angeordnet sind.

17. Elektrische Kontaktvorrichtung nach Anspruch 16, dadurch gekennzeichnet, dass die Kontaktkörper die Form von Taschen (21) haben, die aus einem Material mit hoher elektrischer Leitfähigkeit hergestellt sind.

18. Elektrische Kontaktvorrichtung nach Anspruch 16 oder 17, dadurch gekennzeichnet, dass die Trägerorgane am Federelement (18) die Form von Stegen (20) haben, die in einer oder mehreren nebeneinander liegenden, sich in Längsrichtung des Federelementes (18) zwischen zwei Randstreifen (18a) desselben erstreckenden Reihen angeordnet sind (Fig. 5B).

19. Elektrische Kontaktvorrichtung nach einem der Ansprüche 16 bis 18, dadurch gekennzeichnet, dass mindestens zwei Federelemente (24) vorhanden sind, deren jedes Trägerorgane in Form von Zungen (25, 27) aufweist, die in einer sich in Längsrichtung des Federelementes (24) erstreckenden Reihe angeordnet und einstückig mit einem Verbin- dungsstreifen (24a) verbunden sind, dass jeweils eine Zunge (25, 27) des einen Federelementes (24) von der einen Seite her und eine Zunge (25, 27) des anderen Federelementes (24) von der anderen Seite her in die zugeordnete Kontaktkörper (21; 29) hineinragen und dass zwischen den solcherart gebildeten Zungenpaaren eine feste Verbindung besteht (Fig. 6B).

20. Elektrische Kontaktvorrichtung zur Bildung einer Leitverbindung zwischen Anschlusskörpern, wobei eine Mehrzahl von bezüglich der Anschlusskörper schwenkbar gelagerten Kontaktkörpern mit mindestens einer für jeweils eine Mehrzahl von Kontaktkörpern gemeinsamen Feder für die Anpressung der Kontaktkörper gegen die Anschlusskörper vorgesehen ist, wobei mindestens zwei Kontaktkörper (101, 102, 103) in Richtung ihrer Schwenkachsen (X-X) gesehen im wesentlichen hintereinanderliegend angeordnet und durch mindestens eine Torsionsfeder (104, 105) miteinander in der Weise verbunden sind, dass sie im Anpresszustand bezüglich der Anschlusskörper (100a, 100b) unter gegensinniger Drehvorspannung stehen, dadurch gekennzeichnet, dass die Kontaktkörper (101, 102, 103) und die Torsionsfeder (104, 105) getrennte Bauteile aus unterschiedlichem Material sind, dass die Torsionfeder stabförmig ausgebildet ist und sich durch fluchtende Kanäle (101a) in beiden Kontaktkörpern hindurch sowie mit ihren beiden Enden über die Kontaktkörper hinaus erstreckt und dass diese Enden in Schlitze (110a,111b) einer käfigartigen Führungsvorrichtung (110,111) eingreifen.

21. Elektrische Kontaktvorrichtung nach Anspruch 20, dadurch gekennzeichnet, dass die Torsionsfeder (104, 105) mindestens zwei mit gegenseitigem Axialabstand angeordnete Profilabschnitte (104a,; 105a, 105b) zur Bildung von Dreh-Formschlussverbindungen mit den Kontaktkörpern (101, 102, 103) aufweist.

22. Elektrische Kontaktvorrichtung nach Anspruch 21, dadurch gekennzeichnet, dass die Torsionsfeder (105) im Bereich zwischen den Profilabschnitten (105a, 105b, 105c) Torsionsstababschnitte (109) von bezüglich des geringsten Profildurchmessers geringerem Stabdurchmesser aufweist.

23. Elektrische Kontaktvorrichtung nach einem der Ansprüche 20 bis 22, dadurch gekennzeichnet, dass eine Mehrzahl von Anordnungen jeweils axial hintereinanderliegender Kontaktkörper (101 bzw. 102, 103) zur Bildung eines Mehrfach-Kontaktfeldes nebeneinanderliegend angeordnet ist und dass die Führungsvorrichtung (110, 111) zur Parallelhaltung der Schwenkachsen (X-X) der nebeneinanderliegenden Kontaktkörperanordnungen (101 bzw. 102, 103) vorgesehen ist.

24. Elektrische Kontaktvorrichtung zur Bildung einer Leitverbindung zwischen Anschlusskörpern, wobei eine Mehrzahl von bezüglich der Anschlusskörper schwenkbar gelagerten Kontaktkörpern mit mindestens einer für jeweils eine Mehrzahl von Kontaktkörpern gemeinsamen Feder für die Anpressung der Kontaktkörper gegen die Anschlusskörper vorgesehen ist, wobei eine sich über eine Mehrzahl von Kontaktkörpern (8; 9; 10; 11) erstreckende, band- oder drahtförmige Feder (16) vorgesehen ist, die wenigstens in den Zwischenräumen der Kontaktkörper mit einer Umhüllung (16a, 16b) zur Lagesicherung, insbesondere zur Abstandhaltung, der Kontaktkörper versehen ist, dadurch gekennzeichnet, dass die Umhüllung (16b) ein Schlauch ist, sich über eine Mehrzahl von Kontaktkörpern (8; 9; 10; 11) erstreckt, in diesen gebildete Ausnehmungen (12; 13; 14; 15) durchgreift, und aus weichelastischem und/oder weichplastischem Material besteht.

## Claims

1. Electrical contact device for the formation of a conductive connection between the connecting bodies by means of a plurality of contact bodies, with at least one spring element common to a plurality of contact bodies for pressing the latter against the connecting bodies, in which the spring element is constructed as a spring strip (2), which has openings (4) into which are individually inserted the contact bodies (3) and in which the contact bodies (3), in the unloaded state, are inclined by an angle of max. 45° with respect to the plane (7) of the spring strip (2) and are fixed by fixing means (5, 6) to the spring strip (2), characterized in that the fixing means are locking means, that the openings of the spring strip (2) are constructed as slots extending transversely to the longitudinal direction of the spring strip (2), that the slots (4) form one or more rows running in the longitudinal direction of the spring strip (2), that the locking means (5, 6) comprise facing locking grooves (5) constructed on the contact bodies (3) and which are located in a common plane and are in operative connection with the marginal zones (6) surrounding the slots (4) and that the position of the locking grooves (5) on the contact bodies (3) is fixed as a function of the desired angle between the latter and the plane (7) of the spring strip (2).

2. Electrical contact device according to claim 1, characterized in that the spring strip (2) is formed from at least two interconnected partial strips (2a, 2b).

3. Electrical contact device for forming a conductive connection between connecting bodies by means of a plurality of contact bodies, in which at least one spring element common to a plurality of contact bodies is provided for pressing the contact bodies against the connecting bodies, in which each contact body (8, 9, 10, 11) has at least one recess (12, 13, 14, 15), which completely traverses the same and extends from one of its lateral faces (8a, 9a, 10a, 11a) to the other (8b, 9b, 10b, 11b), the spring element (16) is passed through the recess (12, 13, 14, 15) and the plane (17) of the contact bodies (8, 9, 10, 11) with the recess (12, 13, 14, 15) forms a fixed angle α, characterized in that at least one spring element is constructed as a spring strip (16) and the at least one recess is in the form of a slot-like opening (13) and that the width of the opening (13) corresponds to the thickness of the spring strip (16).

4. Electrical contact device according to claim 3, characterized in that as spring elements are provided at least approximately parallel spring strips and that each contact body (11) has in its marginal area two facing, slot-like recesses (15), whose width corresponds to the thickness of the spring strip (16).

5. Electrical contact device according to claim 3 or 4, characterized in that the or each spring strip (16) is flat in the unloaded state and that the angle α is max. 45°.

6. Electrical contact device according to claim 3 or 4, characterized in that the or each spring strip (6) is corrugated once or several times in the unloaded state and that the angle α is 90° (fig. 14).

7. Electrical contact device for forming a conductive connection between connecting bodies by means of a plurality of contact bodies, in which at least one spring element common to a plurality of contact bodies is provided for pressing the contact bodies against the connecting bodies, in which each contact body (8, 9, 10, 11) has at least one recess (12, 13, 14, 15), which completely traverses the same and extends from one of its lateral faces (8a, 9a, 10a, 11a) to the other (8b, 9b, 10b, 11b), the spring element (16) is passed through the recess (12, 13, 14, 15) and the plane (17) of the contact bodies (8, 9, 10, 11) with the recess (12, 13, 14, 15) forms a fixed angle α, characterized in that as spring elements are provided at least approximately parallel spring wires (16) and that each contact body (10) has in its marginal area two facing recesses (14), whose width corresponds to the diameter of the spring wires (16).

8. Electrical contact device according to claim 7, characterized in that in its marginal region each contact body (8) has two facing slot-like recesses or bores (12) for receiving the spring wires (16).

9. Electrical contact device according to claim 7 or 8, characterized in that in the relieved or unloaded state the spring wires (16) have a linear direction and that the angle α is max. 45°.

10. Electrical contact device according to claim 7 or 8, characterized in that in the unloaded state the spring wires (16) are corrugated once or several times and that the angle α is 90° (fig. 4).

11. Electrical contact device according to one of the claims 3 to 10, characterized in that the contact bodies (8, 9, 10, 11) are arranged in several juxtaposed rows and that the associated spring elements (16) are interconnected.

12. Electrical contact device according to one of the preceding claims, characterized in that the contact faces of the contact bodies are formed by contact laminations (33, 34, 35, 36) made from a material having a high electrical conductivity and which are inserted or engaged in the marginal area of the contact body (fig. 7, 9, 10A to 10C).

13. Electrical contact device according to claim 12, characterized in that the edge areas (34, 35, 40) of the contact laminations connected to the connecting bodies are provided with slots (39) (figs. 10A, 10B, 11).

14. Electrical contact device according to claim 13, characterized in that the slotted edge areas (34, 35, 40) are resilient (figs. 10A, 10B, 11, 12).

15. Electrical contact devic according to one of the preceding claims, characterized in that the contact bodies are enveloped with wire or strand-like high electrical conductivity material (41) for forming contact surfaces (38).

16. Electrical contact device for forming a conductive connection between connecting bodies by means of a plurality of contact bodies, with at least one common spring element for a plurality of contact bodies for pressing the latter against the connecting bodies, in which the spring element has support members formed by recesses, shaped in one piece and intended for the mounting of the contact bodies, characterized in that the contact bodies (21, 29) completely surround the associated support members (20, 25, 27) and in the unloaded state are inclined by an angle of max. approximately 45° relative to the spring element plane (31).

17. Electrical contact device according to claim 16, characterized in that the contact bodies are shaped like pockets (21), which are made from a high electrical conductivity material.

18. Electrical contact device according to claim 16 or 17, characterized in that the support members on the spring element (18) are shaped like webs (20), which are arranged in one or more juxtaposed rows extending in the longitudinal direction of the spring element (18) between two marginal strips (18a) thereof (fig. 5B).

19. Electrical contact device according to one of the claims 16 to 18, characterized in that at least two spring elements (24) are present, whereof each support member is in the form of tongues (25, 27), which are arranged in a row extending in the longitudinal direction of the spring element (24) and connected in one piece with a connecting strip (24a), that in each case one tongue (25, 27) of one spring element (24) projects from one side and one tongue (25, 27) of the other spring element (24) from the other side into the associated contact bodies (21, 29) and that there is a fixed connection between the thus formed tongue pairs (fig. 6B).

20. Electrical contact device for forming a conductive connection between connecting bodies, in which a plurality of contact bodies pivotably mounted with respect to the connecting bodies is provided with at least one spring common to a plurality of contact bodies for pressing the latter against the connecting bodies, in which at least two contact bodies (101, 102, 103) are arranged substantially in succession in the direction of their pivot axes (X-X) and are interconnected by at least one torsion spring (104, 105) in such a way that in the pressing state with respect to the connecting bodies (100a, 100b) they are under opposing rotary pretension, characterized in that the contact bodies (101, 102, 103) and the torsion springs (104, 105) are separate components made from different materials, that the torsion springs are rod-like and extend through aligned channels (101a) in both contact bodies and with their two ends project beyond said contact bodies and that said ends engage in the slots (110a, 111b) of a cage-like guide device (110, 111).

21. Electrical contact device according to claim 20, characterized in that the torsion springs (104, 105) have at least two profile portions (104a, 105a, 105b) arranged with a reciprocal axial spacing for the formation of rotary positive connections with the contact bodies (101, 102, 103)

22. Electrical contact device according to claim 21, characterized in that in the area between the profile portions (105a, 105b, 105c), the torsion springs (105) have torsion spring portions (109) with a smaller rod diameter than the smallest profile diameter.

23. Electrical contact device according to one of the claims 20 to 22, characterized in that a plurality of arrangements of in each case axially succeeding contact bodies (101 or 102, 103) is arranged in juxtaposed manner for the formation of a multiple contact bank and that the guide device (110, 111) is provided for keeping parallel the pivot axes (X-X) of the juxtaposed contact body arrangements (101 or 102, 103).

24. Electrical contact device for forming a conductive connection between connecting bodies, in which there is a plurality of contact bodies mounted in pivotable manner with respect to the connecting bodies and having at least one common spring for in each case a plurality of contact bodies for pressing the latter against the connecting bodies, in which there is a strip or wire-like spring (16) extending over a plurality of contact bodies (8, 9, 10, 11) and which at least in the gaps of the contact bodies is provided with an envelope (16a, 16b) for securing the position and in particular for maintaining the spacing of the contact bodies, characterized in that the envelope (16b) extends over a plurality of contact bodies (8, 9, 10, 11) and passes through the recesses (12, 13, 14, 15) formed therein and is made from a soft elastic and/or soft plastic material.

## Revendications

1. Dispositif de contact électrique pour l'établissement d'une liaison conductrice entre des corps de raccordement par l'intermédiaire d'une multiplicité de corps de contact, comportant au moins un élément de ressort commun à une multiplicité de corps de contact et servant à serrer les corps de contact contre les corps de raccordement, et dans lequel l'élément de ressort est réalisé sous la forme d'un ressort en forme de bande (2), qui comporte des ouvertures (4) dans lesquelles les corps de contact (3) sont insérés respectivement individuellement, et dans lequel, à l'état non chargé, les corps de contact (3) sont inclinés d'un angle égal au maximum à 45° par rapport au plan (7) du ressort en forme de bande (2) et sont fixés par des moyens de fixation (5,6) au ressort en forme de bande (2), caractérisé en ce que les moyens de fixation sont des moyens d'encliquetage, que les ouvertures du ressort en forme de bande (2) sont réalisées sous la forme de fentes (4) qui s'étendent transversalement par rapport à la direction longitudinale du ressort en forme de bande (2), que les fentes (4) forment une ou plusieurs rangées qui s'étendent dans la direction longitudinale du ressort en forme de bande (2), que les moyens d'encliquetage (5,6) comprennent des rainures d'encliquetage (5) qui sont situées en vis-à-vis et sont formées dans les corps de contact (3), sont disposées dans un plan commun et sont reliées selon une liaison active aux zones marginales (6) entourant les fentes (4), et que la position des rainures d'encliquetage (5) dans les corps de contact (3) est fixée en fonction de l'angle désiré entre ces derniers et le plan (7) du ressort en forme de bande (2).

2. Dispositif de contact électrique selon la revendication 1, caractérisé en ce que le ressort en forme de bande (2) est formé par la réunion d'au moins deux bandes partielles (2a,2b) reliées entre elles.

3. Dispositif de contact électrique pour l'établissement d'une liaison conductrice entre des corps de raccordement par l'intermédiaire d'une multiplicité de corps de contact, dans lequel il est prévu au moins un élément de ressort commun pour une multiplicité de corps de contact, pour serrer les corps de contact contre les corps de raccordement, et dans lequel chaque corps de contact (8;9;10;11) possède au moins un évidement (12;13;14;15), qui le traverse complètement et s'étend depuis l'une des surfaces extérieures (8a;9a;10a;11a) jusqu'à l'autre surface latérale (8b;9b;10b;11b) du corps, l'élément de ressort (16) traverse l'évidement (12;13;14;15) et le plan (17) des corps de contact (8;9;10;11) fait avec l'évidement (12;13;14;15) un angle fixe α, caractérisé en ce que le ou les éléments de ressort sont réalisés sous la forme d'un ressort en forme de bande (16) et que le ou les évidements possèdent la forme d'une ouverture en forme de fente (13) et que la largeur de l'ouverture (13) correspond à l'épaisseur du ressort en forme de bande (16).

4. Dispositif de contact électrique selon la revendication 3, caractérisé en ce qu il est prévu, comme éléments de ressort, des ressorts en forme de bandes qui sont au moins approximativement parallèles entre eux et que chaque corps de contact (11) possède, dans sa zone marginale, deux évidements opposés (15) en forme de fentes, dont la largeur correspond à l'épaisseur des ressorts en forme de bandes (16).

5. Dispositif de contact électrique selon la revendication 3 ou 4, caractérisé par le fait que le ou chaque ressort en forme de bande (16) est plat à l'état détendu et que l'angle α est égal au maximum à 45°.

6. Dispositif de contact électrique selon la revendication 3 ou 4, caractérisé en ce que le ou chaque ressort en forme de bande (16) possède, à l'état détendu, une ou plusieurs ondulations et que l'angle α est égal à 90° (figure 4).

7. Dispositif de contact électrique pour l'établissement d'une liaison conductrice entre des corps de raccordement par l'intermédiaire d'une multiplicité de corps de contact, dans lequel il est prévu au moins un élément de ressort commun pour une multiplicité de corps de contact, pour serrer les corps de contact contre les corps de raccordement, et dans lequel chaque corps de contact (8;9;10;11) possède au moins un évidement (12;13;14;15), qui le traverse complètement et s'étend depuis l'une des surfaces extérieures (8a;9a;10a;11a) jusqu'à l'autre surface latérale (8b;9b;10b;11b) du corps, l'élément de ressort (16) traverse l'évidement (12;13;14;15) et le plan (17) des corps de contact (8;9;10;11) fait avec l'évidement (12;13;14;15) un angle fixe α, caractérisé en ce qu'il est prévu, comme éléments de ressort, des ressorts en forme de fils (16) au moins approximativement parallèles entre eux et que chaque corps de contact (10) comporte dans sa zone marginale deux évidements réciproquement opposés (14), dont la largeur correspond au diamètre des fils (16) des ressorts en forme de fils.

8. Dispositif de contact électrique selon la revendication 7, caractérisé en ce que chaque corps de contact (8) comporte, dans sa zone marginale, deux évidements ou perçages opposés (12) en forme de fentes pour loger les ressorts en forme de fils (16).

9. Dispositif de contact électrique selon la revendication 7 ou 8, caractérisé par le fait qu'à l'état détendu, les ressorts en forme de fils (16) sont rectilignes et que l'angle α est égal au maximum à 45°.

10. Dispositif de contact électrique selon la revendication 7 ou 8, caractérisé en ce qu'à l'état détendu, les ressorts en forme de fils possèdent une ou plusieurs ondulations et que l'angle α est égal à 90° (figure 4).

11. Dispositif de contact électrique selon l'une des revendications 3 à 10, caractérisé en ce que les corps de contact (8;9;10;11) sont disposés suivant plusieurs rangées côte-à-côte et que les éléments de ressorts associés (16) sont reliés entre eux.

12. Dispositif de contact électrique selon l'une des revendications précédentes, caractérisé en ce que les surfaces de contact des corps de contact sont formées par des lamelles de contact (33;34;35;36) réalisées en un matériau possédant une conductivité électrique élevée et qui sont insérées dans ou fixées à la zone marginale du corps de contact (figures 7, 9, 10A-10C).

13. Dispositif de contact électrique selon la revendication 12, caractérisé en ce que les zones (34;35;40), qui sont raccordées aux corps de raccordement, des bords des lamelles de contact sont pourvues de fentes (39) (figures 10A,10B,11).

14. Dispositif de contact électrique selon la revendication 13, caractérisé en ce que les zones fendues (34;35;40) des bords sont agencées de manière à être élastiques (figures 10A,10B;11;12).

15. Dispositif de contact électrique selon l'une des revendications précédentes, caractérisé par le fait que les corps de contact sont enveloppés, pour la formation de surfaces de contact (38), par un matériau (41) en forme de fil ou de barre possédant une conductivité électrique élevée.

16. Dispositif de contact électrique pour l'établissement d'une liaison conductrice entre des corps de raccordement par l'intermédiaire d'une multiplicité de corps de contact, comportant au moins un élément de ressort commun pour une multiplicité de corps de contact et servant à serrer les corps de contact contre les corps de raccordement, et dans lequel l'élément de ressort possède des organes de support qui sont constitués par des évidements, sont formés d'un seul tenant et sont destinés à supporter les corps de contact, caractérisé en ce que les corps de contact (21;29) entourent complètement les organes de support associés (20;25;27) et, à l'état détendu, sont inclinés d'un angle égal au maximum à environ 45° par rapport au plan (31) des éléments de ressort.

17. Dispositif de contact électrique selon la revendication 16, caractérisé en ce que les corps de contact possèdent la forme de poches (21), qui sont réalisées en un matériau possédant une conductivité électrique élevée.

18. Dispositif de contact électrique selon la revendication 16 ou 17, caractérisé en ce que les organes de support situés sur l'élément de ressort (18) possèdent la forme de barrettes (20), qui sont disposées suivant une ou plusieurs séries situées côte-à-côte et qui s'étendent dans la direction longitudinale de l'élément de ressort (18) entre deux bandes marginales (18a) de cet élément de ressort (figure 5B).

19. Dispositif de contact électrique selon l'une des revendications 16 à 18, caractérisé en ce qu'il est prévu au moins deux éléments de ressorts (24), dont chacun possède des organes de support sous la forme de languettes (25,27), qui sont disposés suivant une rangée qui s'étend dans la direction longitudinale de l'élément de ressort (24) et sont raccordés d'un seul tenant à une bande de liaison (24a), que respectivement une languette (25,27) d'un élément de ressort (24) pénètre à partir d'un côté et une languette (25,27) de l'autre élément de ressort (24) pénètre à partir de l'autre côté dans les corps de contact associés (21;29) et qu'une liaison solide est établie entre les couples de languettes formés de cette manière (figure 6B).

20. Dispositif de contact électrique pour l'établissement d'une liaison conductrice entre des corps de raccordement, dans lequel il est prévu une multiplicité de corps de contact montés pivotants par rapport aux corps de raccordement et comportant au moins un ressort commun pour respectivement une multiplicité de corps de contact et servant à serrer les corps de contact contre les corps de raccordement, et dans lequel au moins deux corps de contact (101,102,103) sont montés sensiblement les uns derrière les autres dans la direction de leurs axes de pivotement (X-X) et sont reliés entre eux par au moins un ressort de torsion (104,105) de telle sorte qu'à l'état serré contre les corps de raccordement (100a,100b), ils sont placés sous des précontraintes de rotation en des sens opposés, caractérisé en ce que les corps de contact (101,102,103) et les ressorts de torsion (104,105) sont des composants séparés formés de matériaux différents, que le ressort de torsion est réalisé en forme de barreau et s'étend à travers des canaux alignés (101a) présents dans les deux corps de contact, tandis que ses deux extrémités font saillie au-delà des corps de contact, et que ces extrémités s'engagent dans des fentes (110a,111b) d'un dispositif de guidage en forme de cage (110,111).

21. Dispositif de contact électrique selon la revendication 20, caractérisé en ce que le ressort de torsion (104,105) possède au moins deux sections profilées (104a;105a;105b) qui sont situées à une distance axiale réciproque et servent à former des liaisons en rotation par formes complémentaires avec les corps de contact (101,102,103).

22. Dispositif de contact électrique selon la revendication 21, caractérisé en ce que le ressort de torsion (105) comporte, dans la zone située entre les sections profilées (105a,105b,105c), des sections (109) sous la forme d'un barreau de diamètre réduit par rapport au diamètre le plus faible du profilé.

23. Dispositif de contact électrique selon l'une des revendications 20 à 22, caractérisé en ce qu'une multiplicité d'ensembles formés respectivement de corps de contact (101,102 ou 103) disposés axialement les uns derrière les autres sont disposés côte-à-côte pour former un champ de contact multiple, et que le dispositif de guidage (110,111) est prévu pour maintenir parallèles entre eux les axes de pivotement (X-X) des ensembles de corps de contact (101 ou 102,103) disposés côte-à-côte.

24. Dispositif de contact électrique pour l'établissement d'une liaison conductrice entre des corps de raccordement, dans lequel il est prévu une multiplicité de corps de contact montés pivotants par rapport aux corps de raccordement et comportant au moins un ressort commun pour respectivement une multiplicité de corps de contact et servant à serrer les corps de contact contre les corps de raccordement, et dans lequel il est prévu un ressort en forme de bande ou de fil (16), qui s'étend sur une multiplicité de corps de contact (8;9;10;11) et qui comporte, au moins dans les espaces intercalaires entre les corps de contact, une gaine (16a,16b) servant à assurer le blocage en position et notamment le maintien de la distance réciproque des corps de contact, caractérisé en ce que la gaine (16b) est un tuyau, s'étend sur une multiplicité de corps de contact (8;9;10;11), pénètre dans des évidements (12;13;14;15) formés dans ces corps et est réalisée en un matériau élastique et/ou plastique souple.
